# EUROPÄISCHE PATENTSCHRIFT

(11) **EP 3 749 822 B1**
(45) Veröffentlichungstag und Bekanntmachung des Hinweises auf die Patenterteilung: **16.08.2023**
(21) Anmeldenummer: 19702441.7
(22) Anmeldetag: 30.01.2019
(51) Int. Cl.: E05D 15/52, E05F 1/10, E05D 15/10

(54) **UNTERSTÜTZUNGSBESCHLAG FÜR EINEN KIPPBAREN FLÜGEL EINES FENSTERS ODER EINER TÜR**
ASSISTING FITTING FOR A TILTABLE WING OF A WINDOW OR DOOR
FERRURE D'APPUI POUR UN BATTANT BASCULANT D'UNE FENÊTRE OU D'UNE PORTE

(30) Priorität: 08.02.2018 DE 102018201994
(43) Veröffentlichungstag der Anmeldung: 16.12.2020
(73) Patentinhaber: Roto Frank Fenster- und Türtechnologie GmbH, 70771 Leinfelden-Echterdingen (DE)
(72) Erfinder: FINGERLE, Stefan, 72768 Reutlingen (DE); ISSLER, Thorsten, 97244 Bütthard (DE); PETER, Markus, 72622 Nürtingen (DE); NYIKOS, Tamas, 9400 Sopron (HU)
(74) Vertreter: Kohler Schmid Möbus Patentanwälte
(86) Internationale Anmeldenummer: PCT/EP2019/052276
(87) Internationale Veröffentlichungsnummer: WO 2019/154696

(56) Entgegenhaltungen:
- CH-A5- 684 350
- DE-B4-102012 106 191
- DE-U1-202008 002 758
- GB-A- 1 468 789

## Beschreibung

### Hintergrund der Erfindung

Die Erfindung betrifft einen Unterstützungsbeschlag für einen bewegbaren, insbesondere kippbaren, Flügel eines Fensters oder einer Tür. Die Erfindung betrifft weiterhin ein Fenster oder eine Tür mit einem solchen Unterstützungsbeschlag.

Es ist bekannt, Beschläge einzusetzen, um das Öffnen und/oder Schließen eines kippbaren Flügels eines Fensters oder einer Tür zu unterstützen.

Die CH 684 350 A5 offenbart hierzu eine Kipp-Schiebetür mit Federkraftbeaufschlagten Ausstellscheren.

Aus der DE 103 00 655 A1 ist ein Fenster bekannt geworden, dessen Flügel durch einen Seilzug betätigbar ist. Die Antriebsvorrichtung weist eine Feder zum Beaufschlagen des Seilzugs mit einer Federkraft auf.

Die EP 0 960 999 A1 offenbart ein Kippfenster mit einer Feder, die durch das Verschieben eines Ausstellarms betätigbar ist.

Aus der EP 0 276 678 A2 ist ein Unterstützungsbeschlag mit einer Schraubendruckfeder für einen kippbaren Flügel bekannt geworden, der bei geschlossenem Flügel ein Schließ-Drehmoment und bei gekipptem Flügel ein Halte-Drehmoment auf den Ausstellarm ausübt.

Die DE 10 2015 000 452 A1 offenbart einen Unterstützungsbeschlag mit einer Feder, die sowohl das Öffnen als auch das Schließen eines Fensters unterstützt.

Aus der DE 23 57 019 A1 ist eine Spiralfeder zur Öffnungsunterstützung eines Dachfensters bekannt geworden.

Die DE 549 635 A offenbart einen scherenförmigen Unterstützungsbeschlag mit starren Scherenarmen und einer um ein Scherengelenk gelegten Feder zur Öffnungsunterstützung eines Oberlichtfensters.

Aus der DE 511 622 A ist ein weiterer scherenförmiger Unterstützungsbeschlag bekannt geworden, der eine Hebelschere mit mehreren Windungen aufweist.

Die DE 10 2012 106 191 B4 offenbart einen Unterstützungsbeschlag mit zwei starren Armen, die über eine Drehachse verbunden sind. Um Bauraum einzusparen, ist eine Feder in Richtung der Drehachse in einem Zwischenraum montiert, der zwischen den Armen dadurch ausgebildet ist, dass die Arme in Richtung der Drehachse voneinander beabstandet sind.

Die bekannten Unterstützungsbeschläge sind konstruktiv aufwändig ausgebildet und nur sehr eingeschränkt an unterschiedliche Unterstützungsfunktionen bzw. Flügelgrößen anpassbar.

### Aufgabe der Erfindung

Es ist demgegenüber die Aufgabe der Erfindung, einen Unterstützungsbeschlag bereitzustellen, der sowohl konstruktiv einfach ausgebildet als auch vielseitig einsetzbar ist. Es ist weiterhin die Aufgabe der Erfindung, ein Fenster oder eine Tür mit einem solchen Unterstützungsbeschlag bereitzustellen.

### Beschreibung der Erfindung

Diese Aufgabe wird erfindungsgemäß gelöst durch einen Unterstützungsbeschlag gemäß Patentanspruch 1 und einem Fenster oder einer Tür gemäß Patentanspruch 7.

Die abhängigen Patentansprüche geben bevorzugte Weiterbildungen wieder.

Die erfindungsgemäße Aufgabe wird somit gelöst durch einen Unterstützungsbeschlag für einen bewegbaren, insbesondere zumindest kippbaren, Flügel eines Fensters oder einer Tür. Der Unterstützungsbeschlag ist als eine Baugruppe ausgebildet, die zwischen einen Flügel und einem festen Rahmen des Fensters oder Tür anordenbar ist. Der Unterstützungsbeschlag weist einen Unterstützungsarm und ein Federelement auf, das einenends am Unterstützungsarm angeordnet oder ausgebildet ist. Der Unterstützungsarm weist zumindest zwei, insbesondere genau zwei, sich länglich erstreckende Ausleger auf. Die Ausleger sind gewinkelt zueinander angeordnet. Die Ausleger sind länglich, d. h. länger als breit, ausgebildet. Vorzugsweise weisen die Ausleger dieselbe maximale Breite auf. Der Unterstützungsarm weist einen Drehpunkt auf, um den der Unterstützungsarm schwenkbar ist. Der Drehpunkt befindet sich dabei vorzugsweise zwischen den beiden Auslegern. Der Unterstützungsarm kann somit Bumerang-förmig ausgebildet sein.

Zumindest zwei Ausleger können zueinander verdrehbar, aber starr zueinander festlegbar sein. Beispielsweise können die Ausleger, insbesondere im Drehpunkt, miteinander verzahnt sein. Eine Verschraubung oder ein Schnellverschluss können vorgesehen sein, um die beiden Ausleger relativ zueinander zu verstellen und fest miteinander zu verbinden. Durch die Verstellbarkeit des Unterstützungsarms kann der Unterstützungsbeschlag wählbar als Öffnungsunterstützung oder Schließunterstützung einer Flügelseite, d.h. einer horizontalen Seite des Flügels (Oberseite oder Unterseite) oder einer vertikalen Seite des Flügels, eingesetzt werden.

Eine konstruktiv besonders einfache Ausgestaltung liegt vor, wenn der Unterstützungsarm einteilig ausgebildet ist.

Aufgrund der spezifischen Ausbildungsform des Unterstützungsarms und der räumlichen Trennung von Unterstützungsarm und Federelement ergibt sich ein konstruktiv besonders einfach ausgebildeter Unterstützungsbeschlag, der durch einfache bauliche Änderungen leicht an unterschiedliche Flügelgrößen bzw. Einsatzzwecke anpassbar ist.

Der Unterstützungsbeschlag weist eine erste Schiene auf. Der Unterstützungsarm ist dabei über die Drehachse mit der ersten Schiene verbunden. Weiterhin ist ein zweites Ende des Federelements mit der ersten Schiene, insbesondere schwenkbar, verbunden. Die erste Schiene ermöglicht sowohl die Anbindung des Federelements und des Unterstützungsarms als auch die einfache Anbindung des Unterstützungsbeschlags an den Flügel bzw. den festen Rahmen. Um eine optimale Kraftübertragung von dem Federelement auf den Unterstützungsarm zu gewährleisten, ist der Unterstützungsarm vorzugsweise erhöht gegenüber dem Federelement mit der ersten Schiene verbunden. Der Unterstützungsarm und/oder die erste Schiene kann/können dabei ein Podest aufweisen, sodass der Unterstützungsarm auf einfache Art und Weise erhöht gegenüber dem Federelement mit der ersten Schiene verbunden ist.

Der Unterstützungsarm ist einenends mit dem Federelement verbunden. Anderenends ist der Unterstützungsarm schwenkbar an einer zweiten Schiene angeordnet.

Die zweite Schiene kann zur Befestigung am festen Rahmen bzw. Flügel ausgebildet sein.

Vorzugsweise sind der Unterstützungsarm und das Federelement als Nachrüstsatz ausgebildet, also zusätzlich zu Ausstellarmen vorgesehen.

Erfindungsgemäß weist der Unterstützungsbeschlag zwei Ausstellarme zwischen der ersten Schiene und der zweiten Schiene auf, wobei der Unterstützungsarm zwischen den Ausstellarmen angeordnet ist. Unterstützungsarm und Federelement sind besonders leicht nachrüstbar, wenn der Unterstützungsbeschlag eine dritte Schiene aufweist, an der das Federelement und der Unterstützungsarm angeordnet sind. Die dritte Schiene ist dabei vorzugsweise an der ersten Schiene montiert.

Um die Montage des Unterstützungsbeschlags zu vereinfachen, kann der Unterstützungsarm im Bereich seines zweiten Endes einen T-förmigen Vorsprung aufweisen, der die Ränder eines Langlochs in der zweiten Schiene hintergreifen kann. Der T-förmige Vorsprung kann dann zur Montage des Unterstützungsbeschlags in das Langloch eingeführt und verdreht werden. Dies ermöglicht einen werkzeugfreien Zusammenbau des Unterstützungsbeschlags.

Die Montagefreundlichkeit und Vielseitigkeit des Unterstützungsbeschlags wird weiter erhöht, wenn das Federelement über eine Hakenverbindung am ersten Ende des Unterstützungsarms angeordnet ist. Besonders bevorzugt weisen dabei sowohl das Federelement als auch der Unterstützungsarm jeweils einen Haken auf, die im montierten Zustand ineinander greifen. Der Haken des Unterstützungsarms kann dabei einteilig mit dem Unterstützungsarm ausgebildet sein.

Zur Anpassung an verschiedene Flügelgrößen bzw. verschiedene Flügelgewichte kann die Federkraft des Federelements verstellbar sein. Die Verstellbarkeit kann insbesondere durch eine Verstellbarkeit der Länge des Federelements erreicht werden.

Der, insbesondere im Wesentlichen der zweite Schiene zugewandte, Winkel a zwischen den Auslegern des Unterstützungsarms kann mehr als ca. 180° betragen, um eine Schließunterstützung durch den Unterstützungsbeschlag zu erzielen. Der Winkel α kann weniger als ca. 180° betragen, um eine Öffnungsunterstützung zu erzielen - jeweils bei Verwendung einer Zugfeder. Bei Verwendung einer Druckfeder sind die Verhältnisse naheliegender Weise umgekehrt. Liegt der Winkel a in einem Bereich um 180° kann zumindest abschnittsweise sowohl eine Öffnungsunterstützung als auch eine Schließunterstützung erzielt werden.

In besonders bevorzugter Ausgestaltung der Erfindung beträgt der Winkel α zwischen den Auslegern jedoch zwischen 0° und 165°, um den Flügel durch die Rückstellkraft des Federelements in der vom festen Rahmen beabstandeten Position zu halten. Ein unkontrolliertes Zukippen des Flügels, z. B. durch Windkraft, ungünstiges Flügelformat und/oder eine Anordnung der Glasscheibe weit außen im Flügel, wird dadurch verhindert.

Die Oberseite des Unterstützungsarms ist vorzugsweise spiegelsymmetrisch zur Unterseite des Unterstützungsarms ausgebildet. Der Unterstützungsarm ist senkrecht zur Drehachse um 180° drehbar montierbar, sodass sowohl ein nach rechts öffnender Unterstützungsbeschlag als auch ein nach links öffnender Unterstützungsbeschlag mit denselben Bauteilen des Unterstützungsbeschlags realisierbar ist. Mit anderen Worten kann der Unterstützungsarm 180° um die Längsachse der ersten Schiene gedreht montierbar sein.

Die erfindungsgemäße Aufgabe wird weiterhin gelöst durch ein Fenster oder eine Tür mit einem festen Rahmen, einem relativ zum festen Rahmen bewegbaren Flügel und einem vorliegend beschriebenen Unterstützungsbeschlag.

Der Flügel des Fensters oder der Tür kann kippbar und/oder vom festen Rahmen abstellbar sein. Anschließend kann der Flügel parallel zum festen Rahmen verschiebbar ausgebildet sein. Alternativ oder zusätzlich dazu kann der Flügel drehöffenbar ausgebildet sein.

Die erste Schiene ist vorzugsweise in Form einer am Flügel montierbaren Flügelschiene ausgebildet. Die zweite Schiene ist vorzugsweise in Form einer relativ zum festen Rahmen verschiebbaren Gleitschiene ausgebildet.

Der Unterstützungsbeschlag ist vorzugsweise in Form einer vormontierten Baugruppe ausgebildet, die zwischen dem Flügel und dem festen Rahmen angeordnet ist und den Flügel mit dem festen Rahmen verbindet.

Das Federelement ist vorzugsweise derart im Unterstützungsbeschlag angeordnet, dass das Federelement beim Schließen des Flügels gespannt wird.

Weitere Vorteile der Erfindung ergeben sich aus der Beschreibung und der Zeichnung. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

- Fig. 1: zeigt eine Ansicht einer Tür mit einem kippbaren und verschiebbaren Flügel, bei dem zwischen Flügel und festem Rahmen ein Unterstützungsbeschlag vorgesehen ist.
- Fig. 2a: zeigt eine isometrische Ansicht des Unterstützungsbeschlags aus Fig. 1 im vollständig geöffneten Zustand.
- Fig. 2b: zeigt eine Seitenansicht des Unterstützungsbeschlags aus Fig. 2a.
- Fig. 2c: zeigt eine Draufsicht auf den Unterstützungsbeschlag gemäß den Fign. 2a und 2b.
- Fig. 2d: zeigt eine vergrößerte Teilansicht des Unterstützungsbeschlags gemäß Fig. 2c im Bereich eines Federelements und eines Unterstützungsarms im geschlossenen Zustand des Unterstützungsbeschlags.
- Fig. 3a: zeigt einen Teil des Unterstützungsbeschlags gemäß den Fign. 2a-2d in einer Seitenansicht, wobei der Unterstützungsbeschlag durch eine gespiegelte Montage des Unterstützungsarms von einem rechtsöffnenden Unterstützungsbeschlag zu einem linksöffnenden Unterstützungsbeschlag umgebildet ist.
- Fig. 3b: zeigt eine Draufsicht des Teils des Unterstützungsbeschlags gemäß Fig. 3a.

**Fig. 1** zeigt eine Tür **10** mit einem festen Rahmen **12** und einem Flügel **14**. Der Flügel 14 ist an seiner Unterseite über eine Laufwagenanordnung **16** abgestützt. Wenn der Flügel 14 vom festen Rahmen 12 abgestellt ist, kann er in Richtung eines Pfeils **18** verschoben werden. Der Pfeil 18 symbolisiert die Öffnungsrichtung. Der Flügel 14 gemäß Fig. 1 ist als rechtsöffnender Flügel dargestellt. Die Verschiebung des Flügels 14 erfolgt insbesondere parallel abgestellt vom festen Rahmen 12.

Die Laufwagenanordnung 16 weist einen ersten Laufwagen **20** und insbesondere einen zweiten Laufwagen **22** auf. Die Laufwagen 20, 22 laufen auf einer Laufschiene **24**.

Der Flügel 14 weist einen Griff **26** auf. Der Griff 26 ist in eine erste Griffstellung **26a** bewegbar, in der sich der Flügel 14 in der Schließstellung befindet. In der Schließstellung ist der Flügel 14 fest am festen Rahmen 12 verriegelt. Wird der Griff 26 in eine zweite Griffstellung **26b** verschwenkt, kann der Flügel 14 vom festen Rahmen 12 abgestellt und in Richtung des Pfeils 18 verschoben werden. Der Flügel 14 befindet sich dann in einer Offenstellung. Wird der Griff 26 demgegenüber aus der ersten Griffstellung 26a in eine dritte Griffstellung 26c verschwenkt, ist der Flügel 14 einseitig, hier an seiner Unterseite, nicht vom festen Rahmen 12 abstellbar. Der Flügel 14 ist dann jedoch einseitig, hier mit seiner Oberseite, vom festen Rahmen 12 weg bewegbar, sodass ein Benutzer den Flügel 14 in eine Kippstellung bewegen kann. Die einseitige Anbindung des Flügels 14 an den festen Rahmen 12, hier an dessen Oberseite, erfolgt durch einen Unterstützungsbeschlag **28**.

**Fig. 2a** zeigt den Unterstützungsbeschlag 28 bei einer parallel abgestellten Position des Flügels 14 (siehe Fig. 1). Der Unterstützungsbeschlag 28 weist zwei Ausstellarme **30a, 30b** auf. Die Ausstellarme 30a, 30b verbinden eine erste Schiene **32a** mit einer zweiten Schiene **32b**. Die erste Schiene 32a ist am Flügel 14 (siehe Fig. 1) mittelbar oder - wie im vorliegenden Fall - unmittelbar anordenbar. Die zweite Schiene 32b ist vorliegend in Form einer Gleitschiene ausgebildet und relativ zum festen Rahmen 12 (siehe Fig. 1) verschiebbar, um den Flügel 14 (siehe Fig. 1) in Richtung des Pfeils 18 (siehe Fig. 1), verschieben zu können. Die zweite Schiene 32b weist dabei, insbesondere aus Kunststoff ausgebildete, Gleiter **34a, 34b** auf.

Am ersten Ausstellarm 30a ist ein Steuerarm **36** schwenkbar angeordnet. Der Steuerarm **36** ermöglicht ein Verrasten des Unterstützungsbeschlags 28 in der vollständig geöffneten Stellung, in der der Flügel 14 (siehe Fig. 1) insgesamt vom festen Rahmen 12 (siehe Fig. 1) abstellbar und verschiebbar ist. In Fig. 2a ist der Unterstützungsbeschlag 28 in einer vollständig geöffneten Stellung, nämlich der Stellung zum Verschieben des Flügels 14 (siehe Fig. 1) gezeigt. In der Kippstellung ist der Unterstützungsbeschlag 28 weniger weit geöffnet als in der vollständig geöffneten Stellung zum Verschieben des Flügels 14 (siehe Fig. 1). Der Unterstützungsbeschlag 28 wird in der Kippstellung durch den Steuerarm 36 nicht verrastet.

Der zweite Ausstellarm 30b ist schwenkbar mit einem Dämpferarm **38** des Unterstützungsbeschlags 28 verbunden. Ein mit dem Dämpferarm 38 verbundener Dämpfer **40** dämpft die Öffnungs- und/oder Schließbewegung des Unterstützungsbeschlags 28.

Zwischen den Ausstellarmen 30a, 30b ist ein Unterstützungsarm **42** angeordnet.

Der Unterstützungsarm 42 ist um einen Drehpunkt **44** schwenkbar mit der ersten Schiene 32a verbunden. Die Befestigung des Unterstützungsarms 42 erfolgt dabei vorzugsweise durch einen Niet **46.**

Der Unterstützungsarm 42 ist mit seinem ersten Ende **48a** mit einem Federelement 50 verbunden und mit seinem zweiten Ende **48b** mit der zweiten Schiene 32b. Das Federelement **50** ist - im vorliegenden Fall mittelbar - mit der ersten Schiene 32a verbunden. Das Federelement 50 kann dabei schwenkbar bzw. auslenkbar relativ zur ersten Schiene 32a angeordnet sein.

**Fig. 2b** zeigt den Unterstützungsbeschlag 28 in einer Seitenansicht. Fig. 2b verdeutlicht, dass der Unterstützungsarm 42 und das Federelement 50 vertikal zwischen der ersten Schiene 32a und der zweiten Schiene 32b angeordnet sind.

**Fig. 2c** zeigt den Unterstützungsbeschlag 28 in einer Draufsicht. Aus Fig. 2c ist ersichtlich, dass der Unterstützungsarm 42 einen ersten Ausleger **52a** und einen zweiten Ausleger **52b** aufweist. Der erste Ausleger 52a erstreckt sich zwischen dem Drehpunkt 44 und dem Federelement 50. Der zweite Ausleger 52b erstreckt sich zwischen dem Drehpunkt 44 und einer Anbindung **54** des Unterstützungsarms 42 an der zweiten Schiene 32b.

**Fig. 2d** zeigt einen Teil der Draufsicht auf den Unterstützungsbeschlag 28 gemäß Fig. 2c, wobei sich der Unterstützungsbeschlag 28 in einer teilweise geschlossenen Stellung befindet. Aus Fig. 2d ist ersichtlich, dass die Anbindung des Unterstützungsarms 42 an das Federelement 50 über eine Hakenverbindung **56** erfolgt. Die Anbindung 54 des Unterstützungsarms 42 an die zweite Schiene 32b erfolgt durch einen T-förmigen Vorsprung **58,** der zum Montieren des Unterstützungsbeschlags 28 durch ein Langloch **60** der zweiten Schiene 32b führbar ist.

Die Federkraft des Federelements 50 ist einstellbar, indem die Länge des Federelements 50 verstellbar ist. Sowohl der erste Ausleger 52a als auch der zweite Ausleger 52b erstrecken sich länglich, da die maximale Breite **B1, B2** der Ausleger 52a, 52b kleiner ist als die Länge **L1**, **L2** der Ausleger 52a, 52b.

Um eine Öffnungsunterstützung zu erreichen, weisen die Ausleger 52a, 52b bezogen auf den Drehpunkt 44 einen Öffnungswinkel **α** zwischen 0° und 165°, vorzugsweise zwischen 100° und 150°, besonders bevorzugt zwischen 115° und 135°, auf. Wird der Öffnungswinkel α >ca. 180°, im gezeigten Ausführungsbeispiel > 165°, ausgebildet, so kann der Unterstützungsbeschlag 28 als Schließunterstützung eingesetzt werden.

Die Ausleger 52a, 52b können zur Wahl des Öffnungswinkels α um den Drehpunkt 44 zueinander verschwenkbar, aber relativ zueinander festlegbar, ausgebildet sein. Die Ausleger 52a, 52b können beispielsweise im Bereich des Drehpunkts 44 eine Verzahnung (nicht gezeigt) aufweisen, um die Ausleger 52a, 52b starr zueinander festlegen zu können. Im gezeigten Ausführungsbeispiel ist der Unterstützungsarm 42 demgegenüber einteilig ausgebildet.

**Fig. 3a** zeigt eine Seitenansicht eines Teils des Unterstützungsbeschlags 28. Aus Fig. 3a wird ersichtlich, dass der Unterstützungsbeschlag 28 eine dritte Schiene **32c** aufweist. Das Federelement 50 und der Unterstützungsarm 42 sind unmittelbar an der dritten Schiene, insbesondere schwenkbar, angeordnet. Die dritte Schiene 32c ermöglicht es somit, wesentliche Bestandteile des Unterstützungsbeschlags 28 in Form einer vormontierten Einheit zusammenzufassen. Aufgrund der dritten Schiene 32c sind der Unterstützungsarm 42 und das Federelement 50 mittelbar an der ersten Schiene 32a (siehe Fig. 2a) angeordnet.

Diese in Fig. 3a dargestellte vormontierte Einheit kann als Nachrüstsatz in eine bestehende Anordnung aus erster Schiene 32a (siehe Fig. 2a) und zweiter Schiene 32b (siehe Fig. 2a) eingebaut werden. Die Anbindung an die erste Schiene 32a (siehe Fig. 2a) erfolgt dabei vorzugsweise durch zumindest eine Schraube **62a, 62b.** Die zumindest eine Schraube 62a, 62b kann dabei an einer Mutter **64a, 64b** verschraubt werden. Zumindest eine Mutter 64a, 64b, vorzugsweise zwei Muttern 64a, 64b, können dabei mit der dritten Schiene 32c verpresst sein.

Die dritte Schiene 32c kann weiterhin ein Podest **66** aufweisen. Das Podest 66 ermöglicht die Anordnung des Unterstützungsarms 42 auf halber Höhe H des Federelements 50. Das Podest 66 kann einteilig mit der dritten Schiene 32c ausgebildet sein.

**Fig. 3b** zeigt den Unterstützungsbeschlag 28 gemäß Fig. 3a in einer Draufsicht. Aus einem Vergleich der Fig. 2d mit der Fig. 3b wird ersichtlich, dass der Unterstützungsarm 42 in Fig. 3b gespiegelt zum Unterstützungsarm 42 in Fig. 2d angeordnet ist. Ausgehend vom Unterstützungsarm 42 in Fig. 2d ist der Unterstützungsarm 42 in Fig. 3b um die Längsachse **LA1** bzw. **LA2** des ersten Auslegers 52a bzw. des zweiten Auslegers 52b gedreht montiert. Die Längsachsen LA1 bzw. LA2 erstrecken sich dabei senkrecht zur durch den Drehpunkt 44 verlaufenden Drehachse des Unterstützungsarms 42. Hierdurch ist der Unterstützungsbeschlag 28 gemäß Fig. 3b linksöffnend einsetzbar, wohingegen der Öffnungsbeschlag 28 gemäß den Fign. 2a-2d rechtsöffnend ausgebildet ist.

Der obere Teil des T-förmigen Vorsprungs 58 ist in einem Winkel **β** zur Längsachse LA2 des zweiten Auslegers 52b ausgerichtet, wobei der Winkel β zwischen 70° und 110°, insbesondere zwischen 80° und 100°, besonders bevorzugt zwischen 85° und 95°, beträgt.

Unter Vornahme einer Zusammenschau aller Figuren der Zeichnung betrifft die Erfindung zusammenfassend einen Unterstützungsbeschlag 28, der das Öffnen und/oder Schließen im Bereich einer der vier Flügelseiten unterstützt. Der Unterstützungsbeschlag 28 weist einen abgewinkelten Unterstützungsarm 42 mit einem Drehpunkt 44 auf. Der Unterstützungsarm 42 weist zumindest zwei Ausleger 52a, 52b, insbesondere genau zwei Ausleger 52a, 52b, auf. Der Drehpunkt 44 des Unterstützungsarms 42 kann zwischen den Auslegern 52a, 52b ausgebildet sein. Die Ausleger 52a, 52b sind jeweils länger als breit. Der Unterstützungsarm 42 ist einenends mit einem Federelement 50 verbunden, sodass ein Verschwenken des Unterstützungsarms 42 um den Drehpunkt 44 ein Spannen oder Stauchen des Federelements 50 bewirkt. Der Unterstützungsarm 42 und das Federelement 50 sind vorzugsweise jeweils schwenkbar an einer ersten Schiene 32a des Unterstützungsbeschlags 28 angeordnet. Der Unterstützungsarm 42 ist anderenends an einer zweiten Schiene 32b schwenkbar angeordnet.

Der Drehpunkt 44 des Unterstützungsarms 42 kann sich an einem Podest 66 der ersten Schiene 32a befinden. Der Drehpunkt 44 befindet sich vorzugsweise auf halber Höhe H des Federelements 50. Der Unterstützungsbeschlag 28 ermöglicht die Unterstützung des Öffnens und/oder Schließens einer Flügelseite auf konstruktiv besonders einfache Art und Weise.

### Bezugszeichenliste

- 10: Tür
- 12: fester Rahmen
- 14: Flügel
- 16: Laufwagenanordnung
- 18: Pfeil (Öffnungsrichtung)
- 20: erster Laufwagen
- 22: zweiter Laufwagen
- 24: Laufschiene
- 26: Griff
- 26a: erste Griffstellung (Schließstellung)
- 26b: zweite Griffstellung (Öffnungsstellung)
- 26c: dritte Griffstellung (Kippstellung)
- 28: Unterstützungsbeschlag
- 30a: erster Ausstellarm
- 30b: zweiter Ausstellarm
- 32a: erste Schiene
- 32b: zweite Schiene
- 32c: dritte Schiene
- 34a: Gleiter
- 34b: Gleiter
- 36: Steuerarm
- 38: Dämpferarm
- 40: Dämpfer
- 42: Unterstützungsarm
- 44: Drehpunkt
- 46: Niet
- 48a: erstes Ende des Unterstützungsarms 42
- 48b: zweites Ende des Unterstützungsarms 42
- 50: Federelement
- 52a: erster Ausleger
- 52b: zweiter Ausleger
- 54: Anbindung
- 56: Hakenverbindung
- 58: T-förmiger Vorsprung
- 60: Langloch
- 62a: Schraube
- 62b: Schraube
- 64a: Mutter
- 64b: Mutter
- 66: Podest
- B1: maximale Breite des ersten Auslegers 52a
- B2: maximale Breite des zweiten Auslegers 52b
- L1: Länge des ersten Auslegers 52a
- L2: Länge des zweiten Auslegers 52b
- LA1: Längsachse des ersten Auslegers 52a
- LA2: Längsachse des zweiten Auslegers 52b
- α: Öffnungswinkel zwischen den Auslegern 52a, 52b
- H: vertikale Höhe des Federelements 50
- β: Winkel zwischen dem T-förmigen Vorsprung 58 und der Längsachse LA2 des zweiten Auslegers 52b

## Patentansprüche

1. Unterstützungsbeschlag (28) für einen bewegbaren Flügel (14) eines Fensters oder einer Tür (10), wobei der Unterstützungsbeschlag (28) zwischen einen Flügel (14) und einen festen Rahmen (12) des Fensters oder der Tür (10) anordenbar ist und wobei der Unterstützungsbeschlag (28) ein Federelement (50) aufweist, wobei der Unterstützungsbeschlag (28) einen Unterstützungsarm (42) aufweist, wobei der Unterstützungsarm (42) sich länglich erstreckende, zueinander gewinkelte, um einen gemeinsamen Drehpunkt (44) schwenkbare Ausleger (52a, 52b) aufweist, wobei die Ausleger (52a, 52b) starr zueinander festlegbar sind oder der Unterstützungsarm (42) einteilig ausgebildet ist, wobei ein erstes Ende (48a) des Unterstützungsarms (42) mit einem ersten Ende des Federelements (50) verbunden ist, wobei der Unterstützungsbeschlag (28) eine erste Schiene (32a) aufweist, die mit dem Flügel (14) oder festen Rahmen (12) verbindbar ist, wobei der Unterstützungsarm (42) über die Drehachse (44) mit der ersten Schiene (32a) verbunden ist und der Bereich eines zweiten Endes des Federelements (50) an der ersten Schiene (32a), insbesondere schwenkbar, angeordnet ist, wobei der Unterstützungsbeschlag (28) eine zweite Schiene (32b) aufweist, die am festen Rahmen (12) oder am Flügel (14) anordenbar ist, wobei der Unterstützungsarm (42) im Bereich eines zweiten Endes (48b) schwenkbar an der zweiten Schiene (32b) angeordnet ist und wobei der Unterstützungsbeschlag (28) zwei Ausstellarme (30a, 30b) zwischen der ersten Schiene (32a) und der zweiten Schiene (32b) aufweist, wobei der Unterstützungsarm (42) zwischen den Ausstellarmen (30a, 30b) angeordnet ist, wobei der Unterstützungsarm (42) senkrecht zur durch den Drehpunkt (44) verlaufenden Drehachse um 180° gedreht montierbar ist, sodass sowohl ein rechtsöffnender Unterstützungsbeschlag (28) als auch ein linksöffnender Unterstützungsbeschlag (28) mit denselben Bauteilen des Unterstützungsbeschlags (28) realisierbar ist.

2. Unterstützungsbeschlag nach Anspruch 1, bei dem der Unterstützungsbeschlag (28) ein Podest (66) aufweist, über das der Unterstützungsarm (42) mit der ersten Schiene (32a) verbunden ist.

3. Unterstützungsbeschlag nach einem der vorhergehenden Ansprüche, bei dem der Unterstützungsarm (42) im Bereich seines zweiten Endes (48b) einen T-förmigen Vorsprung (58) aufweist, der die Ränder eines Langlochs (60) in der zweiten Schiene (32b) hintergreift.

4. Unterstützungsbeschlag nach einem der vorhergehenden Ansprüche, bei dem das Federelement (50) über eine Hakenverbindung (56) am ersten Ende (48a) des Unterstützungsarms (42) angeordnet ist.

5. Unterstützungsbeschlag nach einem der vorhergehenden Ansprüche, bei dem die Länge des Federelements (50) verstellbar ist, um die Rückstellkraft des Federelements (50) einstellen zu können.

6. Unterstützungsbeschlag nach einem der vorhergehenden Ansprüche, bei dem der Winkel (α) zwischen den Auslegern (52a, 52b) 90° oder mehr als 90° und weniger als 180° beträgt, um den Flügel (14) durch die Rückstellkraft des Federelements (50) in der vom festen Rahmen (12) beabstandeten Position zu halten.

7. Fenster oder Tür (10) mit einem festen Rahmen (12), einem relativ zum festen Rahmen (12) bewegbaren Flügel (14) und einem Unterstützungsbeschlag (28) nach einem der vorhergehenden Ansprüche.

8. Fenster oder Tür nach Anspruch 7, bei dem/der der Flügel (14) kippbar und/oder drehbar und/oder in einer vom festen Rahmen (12) abgestellten Position relativ zum festen Rahmen (12) verschiebbar ist.

9. Fenster oder Tür nach Anspruch 8 bei dem/der die erste Schiene (32a) in Form einer am Flügel (14) montierbaren Flügelschiene und die zweite Schiene (32b) in Form einer relativ zum festen Rahmen (12) verschiebbaren Gleitschiene ausgebildet ist.

10. Fenster oder Tür nach einem der Ansprüche 7 bis 9, bei dem/der das Federelement (50) beim Schließen des Flügels (14) gespannt wird.

## Claims

1. Support fitting (28) for a movable leaf (14) of a window or a door (10), wherein the support fitting (28) can be arranged between a leaf (14) and a fixed frame (12) of the window or door (10), and wherein the support fitting (28) has a spring element (50), wherein the support fitting (28) has a support arm (42), wherein the support arm (42) has booms (52a, 52b) which extend in an elongate manner, are angled relative to one another and are pivotable about a common center of rotation (44), wherein the booms (52a, 52b) are rigidly fixable to one another, or the support arm (42) is formed in one piece, wherein a first end (48a) of the support arm (42) is connected to a first end of the spring element (50), wherein the support fitting (28) has a first rail (32a), which can be connected to the leaf (14) or fixed frame (12), wherein the support arm (42) is connected to the first rail (32a) via the rotary spindle (44) and the region of a second end of the spring element (50) is arranged on the first rail (32a), in particular pivotably, wherein the support fitting (28) has a second rail (32b), which can be arranged on the fixed frame (12) or on the leaf (14), wherein the support arm (42) in the region of a second end (48b) is pivotably arranged on the second rail (32b) and wherein the support fitting (28) has two spreader arms (30a, 30b) between the first rail (32a) and the second rail (32b), wherein the support arm (42) is arranged between the spreader arms (30a, 30b), wherein the support arm (42) is rotatably mountable by 180° perpendicularly to the rotary spindle which extends through the center of rotation (44), so that both a right-opening support fitting (28) and also a left-opening support fitting (28) can be achieved with the same components of the support fitting (28).

2. Support fitting according to claim 1, wherein the support fitting (28) has a platform (66) via which the support arm (42) is connected to the first rail (32a).

3. Support fitting according to either of the preceding claims, wherein the support arm (42) has a T-shaped projection (58) in the region of its second end (48b), which projection engages behind the edges of an elongated hole (60) in the second rail (32b).

4. Support fitting according to any of the preceding claims, wherein the spring element (50) is arranged via a hook connection (56) on the first end (48a) of the support arm (42).

5. Support fitting according to any of the preceding claims, wherein the length of the spring element (50) is adjustable in order to be able to adjust the restoring force of the spring element (50).

6. Support fitting according to any of the preceding claims, wherein the angle (α) between the booms (52a, 52b) is 90° or more than 90° and less than 180° in order for the leaf (14) to be kept in the position spaced apart from the fixed frame (12) by the restoring force of the spring element (50).

7. Window or door (10) comprising a fixed frame (12), a leaf (14), which is movable relative to the fixed frame (12), and a support fitting (28) according to any of the preceding claims.

8. Window or door according to claim 7, wherein the leaf (14) is tiltable and/or rotatable and/or displaceable relative to the fixed frame (12) in a position placed away from the fixed frame (12).

9. Window or door according to claim 8, wherein the first rail (32a) is designed in the form of a leaf rail mountable on the leaf (14) and the second rail (32b) is designed in the form of a sliding rail displaceable relative to the fixed frame (12).

10. Window or door according to any of claims 7 to 9, wherein the spring element (50) is tensioned when the leaf (14) is closed.

## Revendications

1. Ferrure de soutien (28) dévolue à un vantail mobile (14) d'une fenêtre ou d'une porte (10), laquelle ferrure de soutien (28) peut être interposée entre un vantail (14) et un cadre fixe (12) de ladite fenêtre ou de ladite porte (10), ladite ferrure de soutien (28) étant munie d'un élément élastique (50), ladite ferrure de soutien (28) étant pourvue d'un bras de soutien (42), lequel bras de soutien (42) comporte des zones en débord (52a, 52b) qui s'étendent longitudinalement, sont coudées l'une par rapport à l'autre et peuvent pivoter autour d'un point de rotation (44) commun, sachant que lesdites zones en débord (52a, 52b) peuvent être assujetties rigidement l'une à l'autre ou que ledit bras de soutien (42) est réalisé d'une seule pièce, une première extrémité (48a) dudit bras de soutien (42) étant reliée à une première extrémité de l'élément élastique (50), la ferrure de soutien (28) étant dotée d'un premier rail (32a) pouvant être relié au vantail (14) ou au cadre fixe (12), sachant que le bras de soutien (42) est relié audit premier rail (32a) par l'intermédiaire de l'axe de rotation (44), et que la région d'une seconde extrémité de l'élément élastique (50) est disposée sur ledit premier rail (32a), notamment avec faculté de pivotement, ladite ferrure de soutien (28) étant nantie d'un second rail (32b) pouvant être implanté sur le cadre fixe (12) ou sur le vantail (14), sachant que le bras de soutien (42) est implanté sur ledit second rail (32b) avec faculté de pivotement, dans la région d'une seconde extrémité (48b), et sachant que ladite ferrure de soutien (28) comprend deux bras de déploiement (30a, 30b) entre ledit premier rail (32a) et ledit second rail (32b), le bras de soutien (42) étant interposé entre lesdits bras de déploiement (30a, 30b), lequel bras de soutien (42) peut être monté, en étant déjeté de 180°, perpendiculairement à l'axe de rotation passant par le point de rotation (44), ce qui permet concrètement d'obtenir tant une ferrure de soutien (28) à ouverture à droite, qu'une ferrure de soutien (28) à ouverture à gauche, moyennant les mêmes parties structurelles de ladite ferrure de soutien (28).

2. Ferrure de soutien selon la revendication 1, ladite ferrure de soutien (28) étant munie d'un palier (66) par l'intermédiaire duquel le bras de soutien (42) est relié au premier rail (32a).

3. Ferrure de soutien selon l'une des revendications précédentes, dans laquelle le bras de soutien (42) est doté, dans la région de sa seconde extrémité (48b), d'une protubérance (58) qui est configurée en T et emprisonne, par-derrière, les bords d'un trou oblong (60) pratiqué dans le second rail (32b).

4. Ferrure de soutien selon l'une des revendications précédentes, dans laquelle l'élément élastique (50) est disposé au niveau de la première extrémité (48a) du bras de soutien (42), au moyen d'une liaison par crochet (56).

5. Ferrure de soutien selon l'une des revendications précédentes, dans laquelle la longueur de l'élément élastique (50) est réglable, de façon à permettre un ajustement de la force de rappel dudit élément élastique (50).

6. Ferrure de soutien selon l'une des revendications précédentes, dans laquelle l'angle (α) entre les zones en débord (52a, 52b) mesure 90° ou plus de 90°, et moins de 180°, en vue de maintenir le vantail (14) à l'emplacement distant du cadre fixe (12), sous l'action de la force de rappel de l'élément élastique (50).

7. Fenêtre ou porte (10) comprenant un cadre fixe (12), un vantail (14) mobile par rapport audit cadre fixe (12), et une ferrure de soutien (28) conforme à l'une des revendications précédentes.

8. Fenêtre ou porte selon la revendication 7, dans laquelle le vantail (14) est apte à basculer et/ou à tourner et/ou à être déplacé, par rapport au cadre fixe (12), en un emplacement espacé dudit cadre fixe (12).

9. Fenêtre ou porte selon la revendication 8, dans laquelle le premier rail (32a) et le second rail (32b) sont conçus, respectivement, sous la forme d'un rail d'aile battante pouvant être monté sur le vantail (14), et sous la forme d'un rail de glissement pouvant être déplacé par rapport au cadre fixe (12).

10. Fenêtre ou porte selon l'une des revendications 7 à 9, dans laquelle l'élément élastique (50) est bandé lors de la fermeture du vantail (14).
